# FASCICULE DE BREVET EUROPEEN

(11) **EP 3 039 672 B1**
(45) Date de publication et mention de la délivrance du brevet: **05.10.2022**
(21) Numéro de dépôt: 14786988.7
(22) Date de dépôt: 29.08.2014
(51) Int. Cl.: G10K 11/172

(54) **PANNEAU ACOUSTIQUE**
AKUSTIKPLATTE
ACOUSTIC PANEL

(30) Priorité: 29.08.2013 FR 1358261
(43) Date de publication de la demande: 06.07.2016
(73) Titulaire: Centre National de la Recherche Scientifique, 75794 Paris Cedex 16 (FR); Université du Maine, 72085 Le Mans Cedex 9 (FR); Supmeca, 93409 Saint Ouen Cedex (FR)
(72) Inventeur: LAGARRIGUE, Clément, 72000 Le Mans (FR); GROBY, Jean-Philippe, F-72000 Le Mans (FR); TOURNAT, Vincent, F-72110 Beaufay (FR); DAZEL, Olivier, F-72000 Le Mans (FR); NENNIG, Benoît, 92110 CLICHY (FR)
(74) Mandataire: Ernest Gutmann - Yves Plasseraud S.A.S.
(86) Numéro de dépôt international: PCT/FR2014/052149
(87) Numéro de publication internationale: WO 2015/028760

(56) Documents cités:
- EP-A1- 0 926 656
- EP-A1- 2 595 142
- EP-A2- 0 965 977
- WO-A1-85/02640
- WO-A2-2011/048323
- DE-A1- 19 539 309
- DE-U1- 9 408 118
- GB-A- 2 027 255
- US-A- 5 777 947
- US-A1- 2012 273 295
- GROBY J-P ET AL: "Absorption of a rigid frame porous layer with periodic circular inclusions backed by a periodic grating", THE JOURNAL OF THE ACOUSTICAL SOCIETY OF AMERICA, AMERICAN INSTITUTE OF PHYSICS FOR THE ACOUSTICAL SOCIETY OF AMERICA, NEW YORK, NY, US, vol. 129, no. 5, 1 mai 2011 (2011-05-01), pages 3035-3046, XP012136526, ISSN: 0001-4966, DOI: 10.1121/1.3561664
- GROBY J-P ET AL: "Enhancing the absorption coefficient of a backed rigid frame porous layer by embedding circular periodic inclusions", THE JOURNAL OF THE ACOUSTICAL SOCIETY OF AMERICA, AMERICAN INSTITUTE OF PHYSICS FOR THE ACOUSTICAL SOCIETY OF AMERICA, NEW YORK, NY, US, vol. 130, no. 6, 1 décembre 2011 (2011-12-01), pages 3771-3780, XP012151061, ISSN: 0001-4966, DOI: 10.1121/1.3652865 [extrait le 2011-12-15]

## Description

La présente invention concerne une cellule acoustique absorbante ainsi qu'un panneau acoustique absorbant comprenant une pluralité de cellules.

A l'heure actuelle, les matériaux utilisés pour l'absorption acoustique sont en grande majorité des matériaux à matrice poreuse tels que des matériaux dits poreux (mousse polyuréthanne, ...) ou des matériaux dits fibreux (laine de verre, fibre de palme,...). L'intégration de ces matériaux dans des panneaux acoustiques est facile à réaliser. De plus le panneau ainsi obtenu est léger et possède de bonnes performances pour l'atténuation acoustique d'une grande partie des fréquences du spectre audible.

Toutefois, ces matériaux ne permettent pas une bonne atténuation des sons très basses fréquences, c'est-à-dire pour des fréquences de l'ordre de 50 Hz à 1000 Hz pour des panneaux d'épaisseur mince d'épaisseur de l'ordre de 5 à 10 cm, correspondant par exemple au bruit émis par un moteur au ralenti. Ceci est particulièrement vrai pour les fréquences dont la longueur d'onde correspondante est supérieure à quatre fois l'épaisseur du matériau.

Pour pallier ce problème, la solution communément adoptée consiste à augmenter l'épaisseur et la masse de la matrice poreuse en combinant des couches de différents matériaux poreux. Le principal inconvénient réside dans un encombrement et une masse plus importants du panneau acoustique.

Des études, notamment celle de Groby et al. « Enhancing the absorption coefficient of a backed rigid frame porous layer by embedding circular periodic inclusions » (JASA, 130(6) : 3771, 2011) ont montré que l'utilisation de résonateurs tels que des anneaux fendus ou des résonateurs de Helmholtz agencés dans une couche de matériau poreux permettaient d'absorber de manière significative les sons basses fréquences incidents sur une telle structure.

Ces structures permettent ainsi d'augmenter très significativement l'absorption acoustique. Les phénomènes physiques ont été mis en évidence dans plusieurs publications scientifiques telles que dans l'article de Allard et Atalla « Propagation of sound in porous média : modelling sound absorbing materials » (Chapitre 5, page 85, Wiley, 2009) pour ce qui concerne le comportement acoustique d'un matériau poreux et dans l'article scientifique de Groby et al cité précédemment pour ce qui concerne le comportement des résonateurs inclut dans la matrice poreuse.

Ainsi, ces structures permettent d'atténuer l'énergie acoustique par pertes visqueuses et thermiques. Les résonateurs intégrés à la matrice poreuse agissent comme des diffuseurs, renvoyant l'onde acoustique incidente dans toutes les directions. Une partie de l'énergie acoustique est également absorbée du fait de la résonance des résonateurs à leur fréquence de résonance fonction des caractéristiques dimensionnelles du résonateur.

Toutefois, à l'heure actuelle, si l'efficacité d'une telle cellule a pu être démontrée, aucune géométrie particulière applicable industriellement n'a encore été proposée. En effet, les études précitées se sont limitées à démontrer l'intérêt d'une cellule à matrice poreuse intégrant un résonateur. De plus, si le coefficient d'absorption avec une telle cellule est supérieur sur toute la gamme des basses fréquences comprises jusqu'à 6000 Hz, celui-ci n'est supérieure à 0,8 que pour des fréquences au-dessus de 2500 Hz et est inférieur à 0,5 pour les très basses fréquences en dessous de 1700 Hz.

Dans les publications scientifiques « Absorption of a rigid frame porous layer with periodic inclusions backed by a peridic grating », JASA, 129(5), mai 2011, et « Enhancing the absorption coefficient of a backed rigid frame porous layer by embedding circular periodic inclusions », JASA, 130(6), décembre 2011, Groby et al ont proposé un modèle numérique comprenant une couche d'un matériau poreux comprenant des cylindres infiniment rigides et dont l'agencement permet de former un réseau de diffraction. Les cylindres utilisés dans le modèle numérique sont des cylindres définis numériquement comme infiniment rigide de sorte qu'ils ne peuvent pas être assimilés à des résonateurs acoustiques. Le document EP 0 926 656 A1 divulgue une structure antibruit comprenant un corps en matériau poreux absorbant l'énergie acoustique. La structure comporte au moins un élément tubulaire définissant une cavité, ledit élément étant noyé au milieu de la masse du matériau absorbant et percé de plusieurs trous régulièrement disposés sur la paroi dudit élément, chaque trou formant un col de résonateur.

L'invention a notamment pour but d'apporter une solution simple, efficace et économique à ces problèmes.

A cet effet, elle propose une cellule acoustiquement absorbante pour panneau acoustique telle que définie dans la revendication indépendante 1.

L'invention propose ainsi un agencement particulier de résonateurs acoustiques à l'intérieur d'une matrice poreuse. L'intégration dans la cellule d'au moins deux résonateurs agencés l'un derrière l'autre suivant une direction perpendiculaire aux première et seconde faces de la cellule permet de réaliser une très bonne absorption des sons à basses fréquences à la fois par absorption des ondes acoustiques aux fréquences de résonance des résonateurs et par diffusion des ondes acoustiques incidentes dans toutes les directions sur la surface externe de chaque résonateur du fait de l'utilisation de deux rangées de résonateurs augmentant le taux de réflexion et par suite le coefficient d'absorption de la cellule.

Préférentiellement, le matériau poreux est du type à pores dits ouverts, c'est-à-dire que lorsque le matériau est rempli d'air, l'air peut circuler entre les pores.

Selon une autre caractéristique de l'invention, les paramètres dimensionnels des résonateurs sont déterminés de manière à ce que les résonateurs soient tous différents deux à deux.

L'intégration dans une cellule d'une pluralité de résonateurs tous différents deux à deux par leurs paramètres dimensionnels permet d'assurer une absorption de chaque résonateur à une fréquence de résonance différente. Il est souhaitable que ces différentes fréquences de résonance soient suffisamment proches les unes des autres afin d'avoir un recouvrement partiel suffisamment important des bandes de fréquences chacune associé à un pic de résonance d'un résonateur de manière à maintenir le coefficient d'absorption de la cellule suffisamment haut sur une large gamme de fréquence. Cela est réalisé en choisissant les dimensions des résonateurs de manière adaptée.

Préférentiellement, les distances séparant deux résonateurs sont toutes différentes deux à deux. Cet agencement particulier des résonateurs permet d'augmenter les interférences destructives entre deux résonateurs donnés, ce qui augmente le coefficient d'absorption de la cellule.

Selon une autre caractéristique de l'invention, la première face comprend une couche d'un matériau rigide ayant par exemple un module d'Young d'au moins 20 GPa.

La couche de matériau rigide forme une paroi de la cellule au-delà de laquelle les ondes acoustiques incidentes ne sont pas transmises. Cette couche rigide peut servir à l'accrochage sur un support destiné à la fixation de la cellule sur un panneau acoustique. L'épaisseur de la couche est déterminée de manière à ce que les ondes acoustiques incidentes puissent se réfléchir sur cette couche.

Avantageusement, la première face est conformée de manière à comprendre au moins un renfoncement formant une cavité s'étendant dans une direction opposée à la seconde face et débouchant entre les première et seconde faces.

L'ajout de cavités sur l'une des faces de la cellule permet d'absorber des sons à des fréquences basses qui sont déterminées par l'épaisseur, c'est-à-dire la dimension des cavités selon une direction transverse à la première face et la seconde face. La longueur d'onde de résonance de chaque cavité correspond au quart de la profondeur de chaque cavité.

En pratique, afin d'éviter d'augmenter de manière trop importante l'épaisseur totale d'un panneau acoustique comprenant une pluralité de cellules selon l'invention agencées côte à côte il est souhaitable que les cavités aient chacune une épaisseur comprise entre 5 mm et 20 mm. Ainsi, les épaisseurs des cavités sont déterminées de manière à ce que les fréquences de résonances quart d'onde soient comprises entre les fréquences des résonateurs dont les dimensions sont déterminées pour être comprises 500 et 1500 Hz et les fréquences d'absorption de la matrice poreuse entre 2500 et 6000 Hz.

Notons qu'avec des cavités, les meilleurs résultats d'absorption sont obtenus avec deux résonateurs exactement agencés l'un derrière l'autre selon la direction perpendiculaire aux première et seconde faces. En effet, l'utilisation de trois couches ou épaisseurs de résonateurs avec des cavités ne permet pas aux ondes acoustiques d'atteindre les cavités du fait des réflexions multiples sur les surfaces externes des résonateurs, intervenant sur le chemin des ondes acoustiques. La diminution du diamètre des résonateurs, pour réduire les réflexions et permettre à une plus grande quantité d'ondes acoustiques d'atteindre les cavités n'est pas souhaitable puisque cela impliquerait une augmentation des fréquences de résonances des résonateurs.

Selon une autre caractéristique de l'invention, la seconde face est sensiblement plane et la ou les cavités sont à section rectangulaire ou carrée.

Selon l'invention, les résonateurs comprennent chacun au moins une ouverture faisant communiquer une cavité résonante du résonateur avec la matrice poreuse entourant le résonateur. L'ouverture de l'un au moins dudit au moins un premier résonateur débouche dans l'ouverture d'une cavité de la première face.

Cet agencement particulier, c'est-à-dire l'ensemble formé dudit résonateur dont l'ouverture débouche en direction de la cavité, permet de créer un interaction entre le résonateur et la cavité. En effet, les simulations ont montré que l'ensemble formé du résonateur et de la cavité se comportait comme un résonateur à une fréquence plus basse que chacune des fréquences respectives du résonateur et de la cavité, ce qui permet d'absorber des fréquences plus basses sans avoir à utiliser un résonateur plus encombrant qui imposerait d'augmenter l'épaisseur de la couche de la matrice poreuse, c'est-à-dire la distance entre les première et seconde faces de la cellule.

Préférentiellement, les résonateurs présentent chacun une forme allongée selon une direction donnée s'étendant le long des première et seconde faces de la cellule.

Les directions d'allongement des résonateurs sont préférentiellement sensiblement parallèles les unes aux autres.

Les résonateurs peuvent être choisis parmi l'un ou plusieurs des types de résonateurs du groupe comprenant des tubes fendus ouverts à leur extrémités et à section carré, rectangulaire, circulaire, ellipsoïdale ou en étoile, des résonateurs à résonance de Helmholtz comportant au moins un col tubulaire débouchant à l'intérieur d'une cavité du résonateur.

Dans une réalisation possible de la cellule selon l'invention, les résonateurs sont tous du même type.

Dans une réalisation pratique de l'invention, les résonateurs sont tous des tubes à section circulaire, fendus sur toute leur hauteur.

La cellule peut comprendre deux premiers résonateurs formant une première rangée agencée entre la première face et au moins deux seconds résonateurs formant une seconde rangée laquelle est agencée entre la première rangée de premiers résonateurs et la seconde face.

Selon l'invention, la première rangée et la seconde rangée peuvent comprendre chacune au moins trois résonateurs.

L'invention concerne encore un panneau acoustiquement absorbant, caractérisé en ce qu'il comprend une pluralité de cellules telles que décrites ci-dessus, les cellules étant agencées les unes à côté des autres de manière à ce que les bords des premières faces des cellules soient agencés en vis-à-vis et les bords des secondes faces des cellules soient agencées en vis-à-vis.

Le panneau peut comprendre cinq cellules et préférentiellement dix.

L'invention sera mieux comprise et d'autres détails, avantages et caractéristiques de l'invention apparaîtront à la lecture de la description suivante faite à titre d'exemple non limitatif, en référence aux dessins annexés dans lesquels :
- la figure 1 est une vue schématique en coupe d'une cellule acoustiquement absorbante selon la technique connue ;
- la figure 2 est une vue schématique en perspective du résonateur de la cellule de la figure 1 ;
- la figure 3 est une vue schématique en coupe d'une cellule acoustiquement absorbante selon une première réalisation de l'invention ;
- la figure 4 est un graphe représentant en ordonnée le coefficient l'absorption en fonction de la fréquence en abscisse pour la cellule de la figure 1, la cellule de la figure 3 et la mousse seule dans laquelle sont agencés le ou les résonateurs ;
- la figure 5 est une vue schématique en coupe d'une cellule acoustiquement absorbante selon une seconde réalisation de l'invention ;
- la figure 6 est un graphe représentant en ordonnée le coefficient l'absorption en fonction de la fréquence en abscisse pour la cellule de la figure 1, la cellule de la figure 5 et la mousse seule dans laquelle sont agencés le ou les résonateurs ;
- la figure 7 est un graphe représentant en ordonnée le coefficient d'absorption en fonction de la fréquence en abscisse pour plusieurs valeurs d'angles d'incidence ;
- la figure 8 est un graphe représentant en ordonnée la moyenne des coefficients d'absorption en fonction sur la gamme de fréquence 100 - 6000 Hz en fonction de l'angle d'incidence ;
- la figure 9 représente une vue schématique en coupe d'un résonateur à deux tubes fendus insérés l'un à l'intérieur de l'autre ;
- la figure 10A est une vue schématique en perspective d'un résonateur utilisable dans une cellule selon l'invention ;
- la figure 10B est une vue schématique de la figure 8A selon un plan de coupe comprenant la direction d'allongement du résonateur ;
- la figure 10C est une vue schématique en coupe d'une cellule absorbante selon une troisième réalisation de l'invention ;
- la figure 10D est un graphe représentant en ordonnée le coefficient d'absorption en fonction de la fréquence en abscisse pour la cellule de la figure 10C ;
- les figures 11 et 12 sont des vues schématiques en coupe de deux cellules absorbantes selon une quatrième et une cinquième réalisations de l'invention ;
- la figure 13 est une vue en coupe d'un panneau acoustique selon l'invention ;
- la figure 14 est une vue schématique en perspective du panneau acoustique de la figure 13.

On se réfère tout d'abord à la figure 1 qui représente une cellule acoustiquement absorbante 10 selon la technique antérieure, comprenant une couche 12 formé d'une matrice d'un matériau poreux comprenant une première 14 et une seconde 16 faces opposées en vis-à-vis et entre lesquelles est agencé un résonateur acoustique 18. Les dimensions de la cellule 10 sont définies dans les trois directions perpendiculaires de l'espace, dans la direction X par sa largeur I, dans la direction Y par son épaisseur e et dans la direction Z par sa longueur L.

Dans la cellule 10 de la figure 1 et comme représenté en figure 2, le résonateur acoustique 18 est formé d'un tube à section circulaire ouvert à ses deux extrémités opposées et comprenant une fente 19 s'étendant sur toute la longueur du tube. Le résonateur présente 10 donc une forme allongée selon une direction d'axe Z, le résonateur 10 étant agencé entre les première 14 et seconde 16 faces de manière à ce que l'axe Z s'étende entre le long des première 14 et seconde 16 faces. La première face 14 est recouverte d'une couche 20 d'un matériau plus rigide que la matrice poreuse. En pratique, il est souhaitable que le module d'Young de la couche 20 soit d'au moins 20 GPa. Cette couche 20 rigide peut être en laiton ou en aluminium, ou même en bois par exemple. La matrice poreuse à un module d'Young de l'ordre de quelques milliers de kPa, ce qui permet d'assurer une différence d'impédance suffisamment grande entre la matrice la couche rigide de façon à garantir une réflexion totale des ondes acoustiques à l'interface.

Notons qu'en cas de vibrations de la première face selon des modes de plaques, il est possible d'ajouter une plaque métallique sur la première face afin de limiter ces vibrations.

Comme indiqué précédemment, si ce type de cellule 10 permet d'augmenter grandement le coefficient d'absorption, celui-ci n'est pas encore suffisamment proche de la valeur unitaire.

A cette fin, l'invention propose ainsi une cellule acoustiquement absorbante dans laquelle les résonateurs sont ordonnés selon une direction s'étendant sensiblement perpendiculairement à la première face et à la seconde face de manière à ce qu'au moins un premier résonateur soit agencé entre la première face et au moins un second résonateur qui est agencé entre la seconde face et l'au moins un premier résonateur.

Ainsi, dans une première réalisation représentée en figure 3, la cellule 22 comprend une première 24 et une seconde 26 rangées de résonateurs acoustiques entre des première 28 et seconde 30 faces d'une couche 32 à matrice poreuse. La cellule 22 comprend deux faces latérales 34, 36 opposées sensiblement parallèles et perpendiculaires aux première face 28 et seconde face 30. La première rangée 24 est agencée, selon une direction perpendiculaire aux première 28 et seconde 30 faces de la cellule 22, entre la première face 28 et la seconde rangée 26 de résonateurs, cette seconde rangée 26 étant agencée entre la première rangée 24 et la seconde face 30 de la cellule 22.

Dans cette première réalisation, chacune des première et seconde rangées 24, 26 comprend deux résonateurs acoustiques A₁, A₂ et A₃, A₄, respectivement Les résonateurs A₁, A₂ et A₃, A₄ utilisés dans cette réalisation sont des tubes fendus comme décrit ci-dessus. Les tubes A₁, A₂, A₃, A₄ ont ainsi chacun une forme allongée selon une direction Z s'étendant le long des première 28 et seconde 30 faces. Les axes Z des tubes sont sensiblement parallèles les uns aux autres dans la cellule 22. La première face 30 est également recouverte d'une couche rigide comme décrit en référence à la figure 1.

Comme représenté, les résonateurs A₁, A₂, A₃, A₄ ont des paramètres dimensionnels tels que les résonateurs sont tous différents deux à deux. Les paramètres dimensionnels considérés sont l'épaisseur de la paroi du tube et le rayon externe principalement. L'ouverture angulaire de la fente de chaque anneau influence également mais dans une moindre mesure la fréquence de résonance des résonateurs. En augmentant l'ouverture angulaire, il est possible de diminuer légèrement la fréquence de résonance. Toutefois, plus l'ouverture angulaire est grande et moins l'intensité de la résonance est importante.

Comme observé sur la figure 3, les distances d1- d5 séparant deux résonateurs A₁, A₂, A₃, A₄ sont toutes différentes deux à deux de manière à augmenter les interférences destructives entre deux résonateurs A₁, A₂, A₃, A₄ donnés, augmentant d'autant le coefficient d'absorption de la cellule.

La première face 30 de la cellule est conformée de manière à comprendre un renfoncement délimitant une cavité 38 s'étendant dans une direction opposée à la seconde face 28 et débouchant entre les deux première 28 et seconde 30 faces. Comme représenté en figure 3, le tube fendu A₂ de la rangée 24 de résonateurs adjacente à la première face est situé à proximité immédiate de la cavité 38 et a son ouverture ou fente 40 qui débouche en direction du débouché de la cavité 38. Cet arrangement particulier permet que l'ensemble formé du résonateur A₂ et de la cavité 38 se comporte comme un résonateur fonctionnant à une fréquence plus basse que la fréquence de résonance de la cavité 38 et du résonateur A2.

La cavité 38 de la première face 30 de la cellule 22 s'étend suivant l'axe Z sensiblement sur la même distance que le tube fendu A₂.

Le tableau ci-dessous résume les paramètres dimensionnels des quatre résonateurs A₁, A₂, A₃ et A₄ ainsi que leur positionnement respectif dans la cellule. Les valeurs d'angle sont mesurées par rapport au sens opposé au sens de Y donné sur la figure 3. La référence pour les positions des centres des résonateurs est prise en R sur la figure 3.

Dans le tableau ci-dessous, les valeurs données pour chaque colonne (sauf pour la troisième colonne) sont celles d'un paramètre x (sans dimension) qui constitue une valeur d'entrée d'une équation donnée dans les cases de la première ligne afin d'en déduire la grandeur de la colonne d'intérêt.

| | Rayon externe (R = x*E/4) | Epaisseur de la paroi (e=2R*x) | Position angulaire de la fente | Largeur de la fente (L = x*R) | Position selon l'axe X du centre du résonateur (Px = x*a) | Position selon l'axe Y du centre du résonateur (Py = x*E) |
|---|---|---|---|---|---|---|
| Résonateur A₁ | 0,1 à 0,3 [0,2] | 0,15 à 0,30 [0,25] | 25° à 70° [30] | 0,1 à 0,4 [0,2] | 0,2 à 0,4 [0,27] | 0,6 à 0,9 [0,75] |
| Résonateur A₂ | 0,5 à 0,8 [0,75] | 0,05 à 0,1 [0,07] | 190° à 230° [195] | 0,1 à 0,4 [0,2] | 0,6 à 0,8 [0,65] | 0,6 à 0,9 [0,75] |
| Résonateur A₃ | 0,1 à 0,4 [0,3] | 0,02 à 0,05 [0,03] | -15° à 15° [-10] | 0,1 à 0,4 [0,2] | 0,2 à 0,4 [0,37] | 0,2 à 0,4 [0,25] |
| Résonateur A₄ | 0,1 à 0,4 [0,3] | 0,15 à 0,30 [0,25] | 310° à 340° [320] | 0,1 à 0,4 [0,2] | 0,7 à 0,9 [0,87] | 0,2 à 0,4 [0,25] |

Dans chaque case, la valeur entre crochets indique une valeur préférée dans la plage de valeurs indiquées.

« E » représente l'épaisseur de la couche de matériau poreux. « a » représente la largeur de la cellule selon la direction X (voir figure 3).

Le tableau ci-dessous donne les valeurs particulières de la cellule représentée en figure 3 pour les valeurs entre crochets du tableau précédent, la valeur de « E » étant de 40 mm et la valeur de « a » étant de 40 mm.

| | Rayon externe (mm) | Epaisseur de la paroi (mm) | Position angulaire de la fente (degré) | Largeur de la fente (mm) ( L = x*R) | Position selon l'axe X du centre du résonateur (mm) | Position selon l'axe Y du centre du résonateur (mm) |
|---|---|---|---|---|---|---|
| Résonateur A₁ | 2 | 1 | 30 | 0,4 | 11 | 30 |
| Résonateur A₂ | 7,5 | 1 | 195 | 1,5 | 26 | 30 |
| Résonateur A₃ | 3 | 0,2 | 275 | 0,6 | 15 | 10 |
| Résonateur A₄ | 3 | 1,5 | 275 | 0,6 | 35 | 10 |

Le tableau suivant résume les paramètres dimensionnels de la cavité 38 et le positionnement du coin 37 de la cavité. Dans le tableau ci-dessous, les valeurs données pour chaque colonne (à l'exception de la « position du coin 37 » qui donne une valeur en mm) sont celles d'un paramètre x (sans dimension) qui constitue une valeur d'entrée d'une équation donnée dans chaque colonne d'intérêt. La valeur entre crochets dans chaque case indique une valeur préférée dans la plage de valeurs indiquées.

| | Position du coin 37 en X (Px = x*a) | Position du coin 37 en Y (mm) | Dimension de la cavité selon l'axe X (Dx = x*a) | Dimension de la cavité selon l'axe (Dy = x*E) |
|---|---|---|---|---|
| Cavité 38 | 0,1 à 0,6 [0,2] | E | 0,1 à 0,4 [0,32] | 0,1 à 0,6 [0,27] |

Le tableau ci-dessous donne les valeurs particulières de la cavité 38 de la figure 3 pour les valeurs entre crochets du tableau précédent, la valeur de « E » étant de 40 mm et la valeur de « a » étant de 40 mm.

| | Position du coin 37 en X (mm) | Position du coin 37 en Y (mm) | Dimension de la cavité selon l'axe X (mm) | Dimension de la cavité selon l'axe Y (mm) |
|---|---|---|---|---|
| Cavité 38 | 8 | 40 | 13 | 11 |

La figure 4 représente l'évolution de l'absorption α (sans unité) en ordonnée en fonction de la fréquence (en Hz) en abscisse. Ce graphe comprend trois courbes dont une première 42 concerne l'absorption d'une matrice poreuse seule en mélamine, la seconde 44 concerne l'absorption de la cellule de la figure 1 avec une matrice en mélamine et la troisième 46 concerne l'absorption de la cellule selon l'invention de la figure 3, également avec une matrice en mélamine.

Il ressort que le coefficient d'absorption avec la cellule de la figure 1 (courbe 44) est supérieur au coefficient d'absorption obtenue avec la matrice poreuse seule (courbe 42). De plus, le coefficient d'absorption de la courbe 44 n'est supérieur à 0,8 que dans une gamme de fréquences restreinte comprise entre 2500 et 3700 Hz. Enfin, pour des fréquences en dessous de 1700 Hz, l'absorption est inférieure à 0,5. Des panneaux basés sur les cellules de la figue 1 sont donc peu adaptés à une utilisation commerciale.

Au contraire, avec la cellule 22 selon l'invention comprenant deux rangées 24, 26 de résonateurs A₁, A₂, A₃, A₄, on obtient une absorption supérieure à 0,8 dès 1000 Hz. Pour des fréquences supérieures, on constate que le coefficient d'absorption α augmente pour atteindre une valeur voisine de 1 dès 1500 Hz, le coefficient d'absorption restant ensuite sensiblement constant et voisin de 1 jusqu'aux fréquences de 6000 Hz et même au-delà (non représenté).

Ces performances sont ainsi obtenues pour une cellule 22 d'une épaisseur très réduite et de l'ordre 4 cm, ce qui permet aisément son intégration dans un panneau acoustique sans pertes significative de place au sol en cas d'intégration sur des murs dans une pièce.

La figure 5 représente une seconde réalisation d'une cellule 48 selon l'invention, comprenant deux rangées 50, 52 de trois résonateurs B₁, B₂, B₃ et B₄, B₅, B₆ chacune. La première face 54 de la cellule comprend deux cavités 58, 60. Chaque cavité 58, 60 débouche directement en direction d'un résonateur B₁, B₂ dont le diamètre est sensiblement égal à la dimension de la cavité mesurée dans la direction Y.

De même qu'en référence à la figure 3, l'ouverture 62 du résonateur B₂ débouche en direction de la cavité 58 de manière à créer un ensemble résonant (cavité 58 et résonateur B₂) résonant à une fréquence plus basse que chacun du résonateur B₂ et de la cavité 58, isolément.

En plus de l'effet cité au paragraphe précédent, il apparait que l'agencement du résonateur B₂ à proximité du débouché de la cavité 58 conduit à la formation de deux ouvertures réduites ou fentes 63. Ces fentes 63 délimitent des ouvertures similaires à celles d'un résonateur de Helmholtz permettant ainsi à la cavité 38 couplé aux ouvertures 63 d'absorber à des fréquences plus basses que la fréquence quart d'onde de l'ensemble formé de la cavité 58 et du résonateur B₂.

Le tableau ci-dessous résume les paramètres dimensionnels des six résonateurs B₁, B₂, B₃, B₄, B₅ et B₆ ainsi que leur positionnement respectif dans la cellule. Les valeurs d'angle sont mesurées par rapport au sens opposé au sens de Y donné sur la figure 5. La référence pour les positions des centres des résonateurs est prise en R sur la figure 5.

Dans le tableau ci-dessous, les valeurs données pour chaque colonne (sauf pour la troisième colonne) sont celles d'un paramètre x (sans dimension) qui constitue une valeur d'entrée d'une équation donnée dans les cases de la première ligne afin d'en déduire la grandeur de la colonne d'intérêt.

| | Rayon Externe (R = x*E/4) | Epaisseur De la paroi (e=2R*x) | Position angulaire De la fente | Largeur de la fente (L = x*R) | Position selon l'axe x du centre Du résonateur (Px = x*a) | Position selon l'axe y du centre Du résonateur (Py = x*E) |
|---|---|---|---|---|---|---|
| Résonateur B₁ | 0,2 à 0,4 [0,3] | 0,1 à 0,3 [0,13] | 285° à 320° [300] | 0,1 à 0,4 [0,2] | 0,1 à 0,3 [0,17] | 0,6 à 0,9 [0,75] |
| Résonateur B₂ | 0,5 à 0,8 [0,77] | 0,05 à 0,1 [0,07] | 160° à 300° [165] | 0,1 à 0,4 [0,2] | 0,4 à 0,6 [0,5] | 0,6 à 0,9 [0,75] |
| Résonateur B₃ | 0,2 à 0,4 [0,3] | 0,2 à 0,5 [0,25] | 0° à 40° [20] | 0,1 à 0,4 [0,2] | 0,7 à 0,9 [0,88] | 0,6 à 0,9 [0,75] |
| Résonateur B₄ | 0,05 à 0,2 [0,15] | 0,4 à 0,7 [0,6] | 250° à 270° [255] | 0,1 à 0,4 [0,2] | 0,1 à 0,3 [0,27] | 0,2 à 0,4 [0,25] |
| Résonateur B5 | 0,1 à 0,3 [0,2] | 0,05 à 0,1 [0,05] | -15° à 15° [0] | 0,1 à 0,4 [0,2] | 0,4 à 0,6 [0,58] | 0,2 à 0,4 [0,25] |
| Résonateur B6 | 0,05 à 0,2 [0,16] | 0,4 à 0,7 [0,6] | 110° à 130° [120] | 0,1 à 0,4 [0,2] | 0,7 à 0,9 [0,77] | 0,2 à 0,4 [0,25] |

Dans chaque case, la valeur entre crochets indique une valeur préférée dans la plage de valeurs indiquées. « E » représente l'épaisseur de la couche de matériau poreux. « a » représente la largeur de la cellule selon la direction X (voir figure 5).

Le tableau ci-dessous donne les valeurs particulières de la cellule représentée en figure 5 pour les valeurs entre crochets du tableau précédent, la valeur de « E » étant de 40 mm et la valeur de « a » étant de 60 mm.

| | Rayon externe (mm) | Epaisseur de la paroi (mm) | Position angulaire de la fente (degré) | Largeur de la fente (mm) (L = x*R) | Position selon l'axe X du centre du résonateur (mm) | Position selon l'axe Y du centre du résonateur (mm) |
|---|---|---|---|---|---|---|
| Résonateur B₁ | 3 | 0,8 | 300 | 0,6 | 10 | 30 |
| Résonateur B₂ | 7,7 | 1 | 165 | 1,54 | 30 | 30 |
| Résonateur B₃ | 3 | 1,5 | 20 | 0,6 | 53 | 30 |
| Résonateur B₄ | 1,5 | 2 | 255 | 0,3 | 16 | 11 |
| Résonateur B₅ | 2 | 0,2 | 0 | 0,4 | 35 | 11 |
| Résonateur B₆ | 1,6 | 2 | 120 | 0,32 | 46 | 11 |

Le tableau suivant résume les paramètres dimensionnels des cavités 58, 60 et le positionnement des coins 59, 57, respectifs de ces cavités. Dans le tableau ci-dessous, les valeurs données pour chaque colonne (à l'exception des valeurs des colonnes « selon Y » qui sont en mm) sont celles d'un paramètre x (sans dimension) qui constitue une valeur d'entrée d'une équation donnée dans chaque colonne d'intérêt. Les valeurs entre crochets dans chaque case indiquent une valeur préférée dans la plage de valeurs indiquées.

| | Position du coin 59 | | Position du coin 57 | | Dimension de la cavité selon l'axe X (Px = x*a) | Dimension de la cavité selon l'axe Y (Py = x*E) |
|---|---|---|---|---|---|---|
| | Selon X (Px = x*a) | Selon Y (mm) | Selon X (Px = x*a) | Selon Y (mm) | | |
| Cavité 58 | | | 0,5 à 0,8 [0,57] | E | 0,4 à 0,6 [0,28] | 0,4 à 0,7 [0,5] |
| Cavité 60 | 0,1 à 0,4 [0,2] | E | | | 0,1 à 0,4 [0,16] | 0,2 à 0,4 [0,35] |

Le tableau ci-dessous donne les valeurs particulières des cavités 59 et 57 de la figure 5 pour les valeurs entre crochets du tableau précédent, la valeur de « E » étant de 40 mm et la valeur de « a » étant de 60 mm.

| | Position du coin 59 (mm) | | Position du coin 57 (mm) | | Dimension de la cavité selon l'axe X (mm) | Dimension de la cavité selon l'axe Y (mm) |
|---|---|---|---|---|---|---|
| | Selon X | Selon Y | Selon X | Selon Y | | |
| Cavité 58 | | | 23 | 40 | 17 | 20 |
| Cavité 60 | 8 | 40 | | | 10 | 14 |

Le graphe de la figure 6 est un graphe similaire à celui de la figure 4. La courbe 64 représente l'évolution de l'absorption α en fonction de la fréquence et les courbes 42 et 44 sont identiques à celles décrites en référence à la figure 3.

On constate que la courbe 64 comprend une première partie 66 de pente plus forte qu'avec la cellule 22 de la figure 3, démontrant une meilleure absorption. En effet, le coefficient d'absorption de la cellule 48 s'avère légèrement supérieure sur la quasi-totalité de la gamme de fréquence 0-6000 Hz au coefficient d'absorption de la cellule 22.

La figure 7 est un graphe représentant l'évolution de l'absorption en ordonnée en fonction de la fréquence pour la cellule représentée en figure 5. Les différentes courbes 68 représentées correspondent chacune à une valeur d'angle d'incidence des ondes acoustiques sur la cellule. En particulier, les courbes 68a, 68b, 68c, 68d, 68e,...correspondent à des angles croissants et respectivement à des valeurs d'angles de 90°, 85°, 80°, 75° et 70°.

La courbe 70 de la figure 8 représente l'évolution de l'absorption moyenne sur la plage de fréquence 0-6000 Hz en fonction de l'angle d'incidence des ondes acoustiques sur la seconde face 54 de la cellule 48 représentée en figure 5. Le coefficient d'absorption varie très peu en fonction de l'angle d'incidence et reste supérieur à 0,8 pour des angles compris entre 0 et 75 degrés. Au-delà de 75 degrés, c'est à dire en incidence considéré comme rasante, le coefficient d'absorption diminue jusqu'à atteindre une moyenne de 0,3 à 90 degrés. Dans le cas d'une incidence rasante, il est probable que l'onde acoustique ne pénètre pas ou peu dans la cellule 48 mais soit au contraire réfléchit par la seconde face et la première rangée de résonateurs B₄, B₅ et B₆.

Malgré cette baisse du coefficient d'absorption en incidence rasante, ce matériau peut être considéré comme quasiment omni directionnel et est totalement adapté à une utilisation en champ diffus par exemple pour l'acoustique du bâtiment par exemple. Bien que non représenté, un résultat similaire est obtenu pour la cellule 22 de la figure 3.

La valeur « E » de l'épaisseur du matériau poreux est avantageusement comprise entre 10 et 80 mm, de préférence entre 20 et 50 mm et plus préférentiellement est de l'ordre de 40 mm. En effet, pour cette dernière valeur on a constaté que pour tous les types de cellules, telles que celles décrites précédemment, l'absorption était comprise entre 0,58 et 0,60 en moyenne sur la plage de fréquence 125-4000 Hz et de l'ordre de 0,48 pour sur cette plage de fréquence pour un poreux seul (sans résonateur) ou une cellule de la figure 1.

« a » est avantageusement compris entre 1*E et 5*E, ou encore entre 10 et 400 mm, de préférence entre 20 et 160 mm et plus préférentiellement est de l'ordre de 40 mm.

D'autres résonateurs peuvent également être utilisés en lieu et place des tubes à section circulaire, tels que des tubes fendus ouverts à leurs extrémités et à section carré, rectangulaire, ellipsoïdale, en étoile. Il est également possible d'utiliser des résonateurs formés de deux tubes fendus 71, 72 à section comme décrit précédemment et inséré l'un à l'intérieur de l'autre comme représenté en figure 9. Ce type de résonateur permet d'avoir des fréquences de résonances plus basses, mais est difficile à réaliser.

Il est encore possible d'utiliser des résonateurs à résonance de Helmholtz comportant au moins un col tubulaire ouvert à ses deux extrémités et débouchant à l'intérieur d'une cavité du résonateur. Un exemple d'un tel résonateur 73 est représenté aux figures 10A et 10B. Celui-ci comprend une partie tubulaire 74 fermée à ses extrémités par des disques 76. Ce type de résonateur dit de Helmholtz est agencé de la même manière que les tubes décrits en référence aux figures 3 et 5 avec l'axe du tube s'étendant selon la direction Z.

Une réalisation pratique d'une cellule 80 à résonateur de Helmholtz est représentée en figure 10C et comprend deux rangée 82, 84 de deux résonateurs C₁, C₂, C₃, C₄ entre une première face 86 et une seconde face 88. La première face 82 de la cellule 80 comprend deux cavités 90, 92. Le col 94 des résonateurs C₁, C₂ débouche directement en direction d'une cavité 90, 92 de manière à créer un ensemble résonant (cavité 90 et résonateur C₁ ainsi que cavité 92 et résonateur C₂) résonant à une fréquence plus basse que chacun des résonateurs C₁, C₂ et des cavités 90, 92 pris isolément.

Le tableau ci-après, résume les paramètres dimensionnels des quatre résonateurs C₁, C₂, C₃, C₄ ainsi que leur positionnement respectif dans la cellule 80. Les valeurs d'angle sont mesurées par rapport au sens opposé au sens de Y. La référence pour les positions des centres des résonateurs est prise en R sur la figure 10C.

Dans le tableau ci-après, les valeurs données pour chaque colonne (sauf pour la troisième colonne) sont celles d'un paramètre x (sans dimension) qui constitue une valeur d'entrée d'une équation donnée dans les cases de la première ligne afin d'en déduire la grandeur de la colonne d'intérêt.

| | Rayon externe (R = x^{∗}E/4) | Epaisseur de la paroi (e=2R^{∗}x) | Position angulaire de la fente | Diamètre du col (d = x^{∗}R) | longueur du col (c=x^{∗}R) | Position selon l'axe x du centre du résonateur (Px = x^{∗}a) | Position selon l'axe y du centre du résonateur (Py = x^{∗}E) |
|---|---|---|---|---|---|---|---|
| Résonateur C1 | 0,6 à 0,9 [0,8] | 0,02 à 0,3 [0,05] | 140° à 200° [165] | 0,05 à 0,2 [0,055] | 0,5 à 1 [0,8] | 0,2 à 0,4 [0,3] | 0,6 à 0,9 [0,75] |
| Résonateur C2 | 0,2 à 0,5 [0,4] | 0,02 à 0,3 [0,05] | 160° à 220° [182] | 0,05 à 0,2 [0,12] | 0,3 à 0,7 [0,45] | 0,6 à 0,8 [0,63] | 0,6 à 0,9 [0,8] |
| Résonateur C3 | 0,25 à 0,45 [0,48] | 0,02 à 0,3 [0,05] | 230° à 280° [255] | 0,05 à 0,2 [0,1] | 0,2 à 0,6 [0,27] | 0,2 à 0,4 [0,25] | 0,2 à 0,4 [0,25] |
| Résonateur C4 | 0,35 à 0,55 [0,5] | 0,02 à 0,3 [0,05] | 275° à 325° [300] | 0,05 à 0,2 [0,1] | 0,7 à 1,1 [0,8] | 0,6 à 0,8 [0,6] | 0,2 à 0,4 [0,35] |

Dans chaque case, la valeur entre crochets indique une valeur préférée dans la plage de valeurs indiquées. « E » représente l'épaisseur de la couche de matériau poreux. « a » représente la largeur de la cellule selon la direction X (voir figure 10C).

Le tableau ci-après donne les valeurs particulières de la cellule représentée en figure 10C pour les valeurs entre crochets du tableau précédent, la valeur de « E » étant de 40 mm et la valeur de « a » étant de 40mm.

| | Rayon Externe (mm) | Epaisseur De la paroi (mm) | Position angulaire De la fente (degré) | Diamètre du col (mm) | longueur du col (mm) | Position selon l'axe x du centre Du résonateur (mm) | Position selon l'axe y du centre Du résonateur (mm) |
|---|---|---|---|---|---|---|---|
| Résonateur C1 | 8 | 0,8 | 165° | 0,44 | 6,5 | 12 | 30 |
| Résonateur C2 | 4 | 0,4 | 182° | 0,48 | 1,8 | 25 | 32 |
| Résonateur C3 | 4,8 | 0,48 | 255° | 0,46 | 1,3 | 10 | 10 |
| Résonateur C4 | 5 | 0,5 | 300° | 0,48 | 4 | 24 | 14 |

Le tableau suivant résume les paramètres dimensionnels des cavités 90, 92 et le positionnement des coins 96, 98, respectifs de ces cavités 90, 92. Dans le tableau ci-dessous, les valeurs données pour chaque colonne (à l'exception des valeurs des colonnes « selon Y » qui sont en mm) sont celles d'un paramètre x (sans dimension) qui constitue une valeur d'entrée d'une équation donnée dans chaque colonne d'intérêt. Les valeurs entre crochets dans chaque case indiquent une valeur préférée dans la plage de valeurs indiquées.

| | Position du coin 96 | | Position du coin 98 | | Dimension de la cavité selon l'axe X (Px = x*E) | Dimension de la cavité selon l'axe Y (Py = x*E) |
|---|---|---|---|---|---|---|
| | Selon X (Px = x*a) | Selon Y (mm) | Selon X (Px = x*a) | Selon Y (mm) | | |
| Cavité 92 | | | 0,3 à 0,7 [0,45] | E | 0,2 à 0,4 [0,3] | 0,4 à 0,6 [0,45] |
| Cavité 90 | 0,05 à 0,2 [0,075] | E | | | 0,1 à 0,3 [0,3] | 0,2 à 0,5 [0,38] |

Le tableau ci-après donne les valeurs particulières des cavités 90, 92 de la figure 10C pour les valeurs entre crochets du tableau précédent, la valeur de « E » étant de 40 mm et la valeur de « a » étant de 40 mm.

| | Position du coin 96 (mm) | | Position du coin 98 (mm) | | Dimension de la cavité selon l'axe X (Px = x*E) | Dimension de la cavité selon l'axe Y (Py = x*E) |
|---|---|---|---|---|---|---|
| | Selon X | Selon Y | Selon X | Selon Y | | |
| Cavité 92 | | | 18 | 40 | 12 | 18 |
| Cavité 90 | 3 | 40 | | | 12 | 15 |

La figure 10D représente l'évolution de l'absorption α (sans unité) en ordonnée en fonction de la fréquence (en Hz) en abscisse. On constate que l'absorption est supérieure à 0,9 dès 850 Hz environ et jusqu'à 3000 Hz, l'absorption étant même supérieure à celle obtenue avec les cellules des figures 3 et 5 sur cette plage de fréquences. Toutefois, on note qu'au-delà de 3000 Hz, l'absorption diminue assez nettement.

Les figures 11 et 12 représentent deux autres modes de réalisation de l'invention dans lesquels la cellule 100, 102 comprend seulement deux résonateurs acoustiques, qui sont ici des tubes fendus.

Dans le mode de réalisation de la figure 11, deux résonateurs 104, 106 sont agencés l'un derrière l'autre selon une direction (axe Y) perpendiculaire aux première 108 et seconde 110 faces de la cellule 100. Une cavité 112 est formée sur la première face 108 de la cellule 100.

Dans le mode de réalisation de la figure 12, un premier résonateur 114 est agencé, selon une direction (axe Y) perpendiculaire à la première face 118 et à la seconde face 120, entre un second résonateur 116 et la première face 118 de la cellule, le second résonateur 116 étant agencé entre le premier résonateur 114 et la seconde face 120 de la cellule 102. La première face 118 de la cellule 102 comprend deux cavités 122, 124. A la différence de la figure 11, le premier résonateur 114 est décalé suivant l'axe X par rapport au second résonateur 116. De plus, chacun du premier 114 et du second 116 résonateur est aligné suivant une direction parallèle à l'axe Y avec une cavité de la première face. La fente ou ouverture du premier résonateur 114 débouche en direction de la cavité 124.

Le tableau ci-dessous résume les paramètres dimensionnels des deux résonateurs D₁, D₂ ainsi que leur positionnement respectif dans la cellule de la figure 12. Les valeurs d'angle sont mesurées par rapport au sens opposé au sens positif de Y. La référence pour les positions des centres des résonateurs est prise en R sur la figure 12.

Dans le tableau ci-dessous, les valeurs données pour chaque colonne (sauf pour la troisième colonne) sont celles d'un paramètre x (sans dimension) qui constitue une valeur d'entrée d'une équation donnée dans les cases de la première ligne afin d'en déduire la grandeur de la colonne d'intérêt.

| | Rayon Externe (R = x^{∗}E/4) | Epaisseur De la paroi (e=2R^{∗}x) | Position angulaire De la fente | Largeur de la fente (d = x^{∗}R) | Position selon l'axe x du centre Du résonateur (Px = x^{∗}a) | Position selon l'axe y du centre Du résonateur (Py = x^{∗}E) |
|---|---|---|---|---|---|---|
| Résonateur D1 | 0,4 à 0,6 [0,53] | 0,1 à 0,3 [0,22] | - 40 à 0 [-25] | 0,05 à 0,2 [0,15] | 0,2 à 0,4 [0,27] | 0,1 à 0,4 [0,3] |
| Résonateur D2 | 0,6 à 0,9 [0,8] | 0,1 à 0,3 [0,23] | 180 à 210 [195] | 0,05 à 0,2 [0,13] | 0,6 à 0,8 [0,67] | 0,6 à 0,9 [0,66] |

Dans chaque case, la valeur entre crochets indique une valeur préférée dans la plage de valeurs indiquées. « E » représente l'épaisseur de la couche de matériau poreux. « a » représente la largeur de la cellule selon la direction X (voir figure 12).

Le tableau ci-après donne les valeurs particulières de la cellule représentée en figure 12 pour les valeurs entre crochets du tableau précédent, la valeur de « E » étant de 30 mm et la valeur de « a » étant de 40 mm.

| | Rayon Externe (mm) | Epaisseur De la paroi (mm) | Position angulaire De la fente (degré) | Largeur de la fente (mm) | Position selon l'axe x du centre Du résonateur (mm) | Position selon l'axe y du centre Du résonateur (mm) |
|---|---|---|---|---|---|---|
| Résonateur D1 | 4 | 1,6 | -25° | 0,6 | 11 | 9 |
| Résonateur D2 | 6 | 1,8 | 195° | 0,8 | 27 | 20 |

Le tableau ci-dessous résume les paramètres dimensionnels des cavités 124, 122 et le positionnement des coins 126, 128, respectifs de ces cavités. Dans le tableau ci-dessous, les valeurs données pour chaque colonne (à l'exception des valeurs des colonnes « selon Y » qui sont en mm) sont celles d'un paramètre x (sans dimension) qui constitue une valeur d'entrée d'une équation donnée dans chaque colonne d'intérêt. Les valeurs entre crochets dans chaque case indiquent une valeur préférée dans la plage de valeurs indiquées.

| | Position du coin 126 | | Position du coin 128 | | Dimension de la Cavité selon l'axe X (Px = x*E) | Dimension de la cavité selon l'axe Y (Py = x*E) |
|---|---|---|---|---|---|---|
| | Selon X (Px = x*a) | Selon Y (mm) | Selon X (Px = x*a) | Selon Y (mm) | | |
| Cavité 124 | | | 0,6 à 0,8 [0,47] | E | 0,2 à 0,4 [0,3] | 0,4 à 0,6 [0,5] |
| Cavité 122 | 0,2 à 0,4 [0,22] | E | | | 0,1 à 0,3 [0,19] | 0,2 à 0,5 [0,29] |

Le tableau ci-après donne les valeurs particulières des cavités 122, 124 de la figure 12 pour les valeurs entre crochets du tableau précédent, la valeur de « E » étant de 30 mm et la valeur de « a » étant de 40 mm.

| | Position du coin 126 (mm) | | Position du coin 128 (mm) | | Dimension de la Cavité selon l'axe X (Px = x*E) | Dimension de la cavité selon l'axe Y (Py = x*E) |
|---|---|---|---|---|---|---|
| | Selon X | Selon Y | Selon X | Selon Y | | |
| Cavité 124 | | | 19 | 40 | 12 | 15 |
| Cavité 122 | 9 | 30 | | | 7,5 | 8,7 |

L'utilisation de résonateurs A₁-A₄, B₁-B₆, C1-C4, D1-D2 tous différents deux à deux par leurs paramètres dimensionnels comme représenté et décrit en référence aux figures 3 et 5 permet d'assurer une absorption de chaque résonateur à une fréquence de résonance différente, ce qui permet d'assurer une absorption sur une large gamme de fréquence. Pour cela, il est souhaitable que ces différentes fréquences de résonance soient suffisamment proches les unes des autres.

Dans une utilisation pratique des cellules des figures 3, 5, 10C, 11 et 12 dans un panneau acoustiquement absorbant, les cellules 22, 48 sont agencées les unes à côté des autres de manière à ce que les bords des premières faces 30, 54 des cellules soient agencés en vis-à-vis et les bords des secondes faces 28, 56 des cellules soient agencées en vis-à-vis. Les figures 13 et 14 représentent un tel panneau acoustique 130 avec une cellule analogue à celle de la figure 3 qui comprend deux rangées de deux résonateurs acoustiques chacune. Toutefois, dans l'exemple des figures 13 et 14, la cellule comprend deux cavités au niveau de sa première face.

Le panneau acoustique ainsi obtenu comprend ainsi une pluralité de cellules juxtaposées, par exemple cinq et de préférence dix qui permet d'obtenir les meilleurs résultats d'absorption pour les différents types de cellules. Il serait encore possible d'ajouter une deuxième épaisseur de cellules, ce qui permettrait d'améliorer les performances d'absorption, majoritairement dans la gamme 500-4000 Hz. Cependant, cela impose un doublement de l'épaisseur du panneau acoustique et ce type de configuration est donc à réserver pour des applications spécifiques, tels que des studios d'enregistrement, par exemple.

Dans la description, le terme « matrice poreuse » désigne un matériau à squelette rigide saturé par un fluide pouvant être de l'air dans le cas d'une application dans le bâtiment. Préférentiellement, le taux de saturation, c'est-à-dire le rapport du volume de fluide sur le volume de liquide doit être d'au moins 80%.

La matrice poreuse 32 peut être formée d'au moins l'un des matériaux suivants : mélamine, mousse polyuréthane, laine de verre, laine de roche, paille, chanvre, ouate de cellulose, fibre de palme, fibre de noix de coco.

Les résonateurs A₁-A₄, B₁-B₆, C1-C4, D1-D2 peuvent être réalisés en acier, plastique, caoutchouc ou bambou. Du roseau creux peut également être utilisé.

Notons également que les cavités des cellules 22, 48, 80, 100, 102 peuvent soient remplies du même matériau que le reste de la couche poreuse ou bien être remplit d'un autre matériau poreux. De même, les cavités 38, 58, 60, 90, 92, 112, 122, 124 des résonateurs 22, 48, 80, 100, 102 peuvent être remplit du même matériau poreux que celui de la couche poreuse ou bien être remplit d'un matériau poreux différent.

Les cellules 22, 48, 80, 100, 102 selon l'invention sont réalisées en deux étapes. La première consiste à réaliser, dans un bloc de matériau poreux, plusieurs orifices dont les sections correspondent aux sections des résonateurs à l'aide d'un outil coupant adapté, par exemple monté sur une perceuse à colonne et à prélever les carottes de matériau poreux ainsi obtenues. Les résonateurs sont ensuite introduits dans les orifices correspondants. Le bloc de matériau poreux est ensuite découper à la taille souhaité de la cellule à l'aide par exemple d'une scie à ruban ou par découpe jet d'eau.

Dans le cas où la cellule 22, 48, 10C comprend au moins une première et une seconde rangée de résonateurs comprenant chacune au moins deux résonateurs comme dans les réalisations des figures 3, 5 et 10C, on comprend que l'invention peut se définir comme une cellule acoustiquement absorbante pour panneau acoustique, comprenant une couche à matrice poreuse incorporant une pluralité de résonateurs acoustiques (A1-A4, B1-B6) entre une première face 30, 54, 86 et une seconde face 28, 56, 88 de la matrice poreuse 32, caractérisée en ce que les résonateurs A₁-A₄, B₁-B₆, C1-C4 sont ordonnés de manière à former au moins deux rangées sensiblement parallèles comportant chacune au moins deux résonateurs et s'étendant le long des première et seconde faces. Ainsi, une première rangée 24, 50, 82 est agencée entre la première face 30, 54, 86 et au moins deux seconds résonateurs formant une seconde rangée 26, 52, 88 qui est agencée entre la première rangée 24, 50, 82 de résonateurs et la seconde face 28, 56, 88.

L'invention peut également concerner une cellule acoustiquement absorbante comprenant une couche à matrice poreuse incorporant une pluralité de résonateurs acoustiques entre une première face et une seconde face de la matrice poreuse, les caractéristiques dimensionnelles des résonateurs étant déterminées de manière à ce que les résonateurs soient tous différents deux à deux.

L'invention peut également concerner une cellule acoustiquement absorbante comprenant une couche à matrice poreuse incorporant une pluralité de résonateurs acoustiques entre une première face et une seconde face de la matrice poreuse, la première face étant conformée de manière à comprendre au moins un renfoncement formant une cavité s'étendant dans une direction opposée à la seconde face et débouchant entre les deux première et seconde faces.

## Revendications

1. Cellule (22, 48, 80, 100, 102) acoustiquement absorbante pour panneau acoustique, comprenant une couche (32) à matrice poreuse incorporant une pluralité de résonateurs acoustiques (A₁-A₄, B₁-B₆, C1-C4, D1-D2) entre une première (30, 54, 86, 108, 118) face et une seconde (28, 56, 88, 110, 120) face de la matrice poreuse (32), les résonateurs (A1-A4, B1-B6, C1-C4 D1-D2) étant ordonnés de manière à ce que selon une direction s'étendant sensiblement perpendiculairement à la première face (30, 54, 86, 108, 118) et à la seconde face (28, 56, 88, 110, 120), au moins un premier résonateur soit agencé entre la première face (30, 54, 86, 108, 118) et au moins un second résonateur qui est agencé entre la seconde face (28, 56, 88, 110, 120) et l'au moins un premier résonateur, les résonateurs (A₁-A₄, B₁-B₆) comprenant chacun au moins une ouverture faisant communiquer une cavité résonante du résonateur avec la matrice poreuse entourant le résonateur, **caractérisée en ce que** l'ouverture (40, 62) de l'un au moins dudit au moins un premier résonateur (A₂, B₂) débouche dans l'ouverture d'une cavité (38, 58) de la première face.

2. Cellule selon la revendication 1, **caractérisée en ce que** les caractéristiques dimensionnelles des résonateurs (A₁-A₄, B₁-B₆, C1-C4, D1-D2) sont déterminées de manière à ce que les résonateurs (A₁-A₄, B₁-B₆, C1-C4, D1-D2) soient tous différents deux à deux.

3. Cellule selon la revendication 1 ou 2, **caractérisée en ce que** les distances (d₁-d₅) séparant deux résonateurs (A₁-A₄, B₁-B₆, C1-C4, D1-D2) sont toutes différentes deux à deux.

4. Cellule selon l'une des revendications 1 à 3, **caractérisée en ce que** la première face (30, 54, 86, 108, 118) comprend une couche (31) d'un matériau rigide ayant par exemple un module d'Young d'au moins 20GPa.

5. Cellule selon l'une des revendications 1 à 4, **caractérisée en ce que** la première face (30, 54, 86, 108, 118) est conformée de manière à comprendre au moins un renfoncement (38, 58, 60) formant une cavité s'étendant dans une direction opposée à la seconde face (28, 56) et débouchant entre les première et seconde faces.

6. Cellule selon l'une des revendications précédentes, **caractérisée en ce que** les résonateurs (A₁-A₄, B₁-B₆) sont choisis parmi l'un ou plusieurs des types de résonateurs du groupe comprenant des tubes fendus ouverts à leurs extrémités et à section carré, rectangulaire, circulaire, ellipsoïdale ou en étoile, des résonateurs à résonance de Helmholtz comportant au moins un col tubulaire débouchant à l'intérieur d'une cavité du résonateur.

7. Cellule selon la revendication 6, **caractérisé en ce que** les résonateurs (A₁-A₄, B₁-B₆) sont tous du même type.

8. Cellule selon la revendication 6, **caractérisé en ce que** les résonateurs (A₁-A₄, B₁-B₆) sont tous des tubes à section circulaire, fendus sur toute leur hauteur.

9. Cellule selon l'une des revendications 1 à 8, **caractérisée en ce qu'**elle comprend au moins deux premiers résonateurs formant une première rangée (24, 50) agencée entre la première face et au moins deux seconds résonateurs formant une seconde rangée (26, 52) qui est agencée entre la première rangée de résonateurs et la seconde face.

10. Cellule selon la revendication 9, **caractérisée en ce que** la première rangée et la seconde rangée comprennent chacune au moins trois résonateurs.

11. Cellule selon l'une des revendications précédentes, **caractérisé en ce que** la seconde face (28, 56) est sensiblement plane.

12. Panneau acoustiquement absorbant, **caractérisé en ce qu'**il comprend une pluralité de cellules (22, 48) selon l'une des revendications précédentes, les cellules (22, 48) étant agencées les unes à côté des autres de manière à ce que les bords des premières faces des cellules (22, 48) soient agencés en vis-à-vis et les bords des secondes faces des cellules (22, 48) soient agencées en vis-à-vis.

13. Panneau selon la revendication 12, **caractérisé en ce qu'**il comprend au moins cinq cellules, de préférence dix cellules.

## Patentansprüche

1. Schallabsorbierende Zelle (22, 48, 80, 100, 102) für eine Akustikplatte, enthaltend eine Schicht (32) mit poröser Matrix, die eine Vielzahl von akustischen Resonatoren (A₁-A₄, B₁-B₆, C1-C4, D1-D2) zwischen einer ersten Seite (30, 54, 86, 108, 118) und einer zweiten Seite (28, 56, 88, 110, 120) der porösen Matrix (32) einschließt,
wobei die Resonatoren (A1-A4, B₁-B₆, C1-C4, D1-D2) so angeordnet sind, dass in einer Richtung, die sich im Wesentlichen senkrecht zu der ersten Seite (30, 54, 86, 108, 118) und der zweiten Seite (28, 56, 88, 110, 120) erstreckt, zumindest ein erster Resonator zwischen der ersten Seite (30, 54, 86, 108, 118) und zumindest einem zweiten Resonator, der zwischen der zweiten Seite (28, 56, 88, 110, 120) und dem zumindest einen ersten Resonator angeordnet ist, angeordnet ist, wobei die Resonatoren (A₁-A₄, B₁-B₆) jeweils zumindest eine Öffnung aufweisen, die einen Resonanzhohlraum des Resonators mit der den Resonator umgebenden porösen Matrix in Verbindung bringt,
**dadurch gekennzeichnet, dass**
die Öffnung (40, 62) von zumindest einem des zumindest einen ersten Resonators (A₂, B₂) in die Öffnung eines Hohlraums (38, 58) der ersten Seite mündet.

2. Zelle nach Anspruch 1,
**dadurch gekennzeichnet, dass** die Abmessungsmerkmale der Resonatoren (A₁-A₄, B₁-B₆, C1-C4, D1-D2) so bestimmt sind, dass die Resonatoren (A₁-A₄, B₁-B₆, C1-C4, D1-D2) alle paarweise unterschiedlich sind.

3. Zelle nach Anspruch 1 oder 2,
**dadurch gekennzeichnet, dass** die Abstände (d₁-d₅), die zwei Resonatoren (A₁-A₄, B₁-B₆, C1-C4, D1-D2) voneinander trennen, alle paarweise unterschiedlich sind.

4. Zelle nach einem der Ansprüche 1 bis 3,
**dadurch gekennzeichnet, dass** die erste Seite (30, 54, 86, 108, 118) eine Schicht (31) aus einem starren Material mit beispielsweise einem Elastizitätsmodul von zumindest 20GPa aufweist.

5. Zelle nach einem der Ansprüche 1 bis 4,
**dadurch gekennzeichnet, dass** die erste Seite (30, 54, 86, 108, 118) so ausgebildet ist, dass sie zumindest eine Vertiefung (38, 58, 60) aufweist, die einen Hohlraum bildet, der sich in einer zur zweiten Seite (28, 56) entgegengesetzten Richtung erstreckt und zwischen der ersten und der zweiten Seite ausmündet.

6. Zelle nach einem der vorhergehenden Ansprüche,
**dadurch gekennzeichnet, dass** die Resonatoren (A₁-A₄, B₁-B₆) ausgewählt sind aus einem oder mehreren der Resonatortypen aus der Gruppe bestehend aus geschlitzten Rohren, die an ihren Enden offen sind und einen quadratischen, rechteckigen, kreisförmigen, ellipsoiden oder sternförmigen Querschnitt haben, aus Helmholtz-Resonatoren mit zumindest einem röhrenförmigen Hals, der in einen Hohlraum des Resonators mündet.

7. Zelle nach Anspruch 6,
**dadurch gekennzeichnet, dass** die Resonatoren (A₁-A₄, B₁-B₆) alle vom gleichen Typ sind.

8. Zelle nach Anspruch 6,
**dadurch gekennzeichnet, dass** die Resonatoren (A₁-A₄, B₁-B₆) alle Rohre mit kreisförmigem Querschnitt sind, die über ihre gesamte Höhe geschlitzt sind.

9. Zelle nach einem der Ansprüche 1 bis 8,
**dadurch gekennzeichnet, dass** sie zumindest zwei erste Resonatoren enthält, die eine erste Reihe (24, 50) bilden, welche zwischen der ersten Seite und zumindest zwei zweiten Resonatoren angeordnet ist, die eine zweite Reihe (26, 52) bilden, welche zwischen der ersten Reihe von Resonatoren und der zweiten Seite angeordnet ist.

10. Zelle nach Anspruch 9,
**dadurch gekennzeichnet, dass** die erste Reihe und die zweite Reihe jeweils zumindest drei Resonatoren umfassen.

11. Zelle nach einem der vorhergehenden Ansprüche,
**dadurch gekennzeichnet, dass** die zweite Seite (28, 56) im Wesentlichen eben ist.

12. Schallabsorbierende Platte,
**dadurch gekennzeichnet, dass** sie eine Vielzahl von Zellen (22, 48) nach einem der vorhergehenden Ansprüche umfasst, wobei die Zellen (22, 48) so nebeneinander angeordnet sind, dass die Ränder der ersten Seiten der Zellen (22, 48) gegenüberliegend angeordnet sind und die Ränder der zweiten Seiten der Zellen (22, 48) gegenüberliegend angeordnet sind.

13. Platte nach Anspruch 12,
**dadurch gekennzeichnet, dass** sie zumindest fünf Zellen, vorzugsweise zehn Zellen, umfasst.

## Claims

1. An acoustically absorbent cell (22, 48, 80, 100, 102) for an acoustic panel, comprising a layer (32) with a porous matrix incorporating a plurality of acoustic resonators (A₁-A₄, B₁-B₆, C1-C4, D1-D2) between a first face (30, 54, 86, 108, 118) and a second face (28, 56, 88, 110, 120) of the porous matrix (32), the resonators (A1-A4, B1-B6, C1-C4, D1-D2) being ordered so that, in a direction extending substantially perpendicular to the first face (30, 54, 86, 108, 118) and the second face (28, 56, 88, 110, 120), at least one first resonator is arranged between the first face (30, 54, 86, 108, 118) and at least one second resonator which is arranged between the second face (28, 56, 88, 110, 120) and the at least one first resonator, the resonators (A₁-A₄, B₁-B₆) each comprising at least one opening making a resonant cavity of the resonator communicate with the porous matrix surrounding the resonator, **characterised in that** the opening (40, 62) of at least one of said at least one first resonator (A₂, B₂) emerges in the opening of a cavity (38, 58) of the first face.

2. A cell according to claim 1, **characterised in that** the dimensional characteristics of the resonators (A₁-A₄, B₁-B₆, C1-C4, D1-D2) are determined so that the resonators (A₁-A₄, B₁-B₆, C1-C4, D1-D2) are all different in pairs.

3. A cell according to claim 1 or 2, **characterised in that** the distances (d₁-d₅) separating two resonators (A₁-A₄, B₁-B₆, C1-C4, D1-D2) are all different in pairs.

4. A cell according to one of claims 1 to 3, **characterised in that** the first face (30, 54, 86, 108, 118) comprises a layer (31) of a rigid material having for example a Young's modulus of at least 20 GPa.

5. A cell according to one of claims 1 to 4, **characterised in that** the first face (30, 54, 86, 108, 118) is conformed so as to comprise at least one indentation (38, 58, 60) forming a cavity extending in a direction opposite to the second face (28, 56) and emerging between the first and second faces.

6. A cell according to one of the preceding claims, **characterised in that** the resonators (A₁-A₄, B₁-B₆) are chosen from one or more of the types of resonator in the group comprising split tubes open at their ends and with square, rectangular, circular, ellipsoidal or star-shaped cross-section, Helmholtz resonators comprising at least one tubular neck emerging inside a cavity of the resonator.

7. A cell according to claim 6, **characterised in that** the resonators (A₁-A₄, B₁-B₆) are all of the same type.

8. A cell according to claim 6, **characterised in that** the resonators (A₁-A₄, B₁-B₆) are all tubes with a circular cross-section, split over their entire height.

9. A cell according to one of claims 1 to 8, **characterised in that** it comprises at least two first resonators forming a first row (24, 50) arranged between the first face and at least two second resonators forming a second row (26, 52) that is arranged between the first row of resonators and the second face.

10. A cell according to claim 9, **characterised in that** the first row and the second row each comprise at least three resonators.

11. A cell according to one of the preceding claims, **characterised in that** the second face (28, 56) is substantially flat.

12. An acoustically absorbent panel, **characterised in that** it comprises a plurality of cells (22, 48) according to one of the preceding claims, the cells (22, 48) being arranged alongside one another so that the edges of the first faces of the cells (22, 48) are arranged facing each other and the edges of the second faces of the cells (22, 48) are arranged facing each other.

13. A panel according to claim 12, **characterised in that** it comprises at least five cells, preferably ten cells.
